# FASCICULE DE BREVET EUROPEEN

(11) **EP 4 664 499 B1**
(45) Date de publication et mention de la délivrance du brevet: **17.06.2026**
(21) Numéro de dépôt: 25181021.4
(22) Date de dépôt: 05.06.2025
(51) Int. Cl.: H01H 3/12, H01H 9/02, H01H 13/06, H01H 13/14, H01H 13/26, H01H 13/52, H04R 1/02, H04R 1/10, H01H 9/04, H01H 1/40

(54) **BOUTON POUSSOIR ET ENCEINTE EN FORME DE GÉLULE**
DRUCKKNOPF UND KAPSELFÖRMIGER LAUTSPRECHER
PUSH BUTTON AND CAPSULE-SHAPED LOUDSPEAKER

(30) Priorité: 11.06.2024 FR 2406195
(43) Date de publication de la demande: 17.12.2025
(73) Titulaire: SAGEMCOM BROADBAND SAS, 92270 Bois-Colombes (FR)
(72) Inventeur: STANGALINI, Jérémy, 92270 Bois-Colombes (FR); NEDELCU, Radu, 92270 Bois-Colombes (FR); COFFINET, Arnaud, 92270 Bois-Colombes (FR)
(74) Mandataire: Cabinet Boettcher

(56) Documents cités:
- FR-A1- 2 576 450
- US-A- 4 636 593
- US-B1- 6 437 267
- US-B2- 8 693 201

## Description

L'invention concerne le domaine des boutons poussoirs pour équipements électriques.

### ARRIERE PLAN

On envisage de concevoir une enceinte acoustique ayant des surfaces externes courbes, et en particulier une enceinte ayant une forme de « gélule ». Cette enceinte peut éventuellement comprendre un support permettant de la positionner verticalement sur une surface plane (d'un meuble par exemple). L'enceinte peut aussi être posée directement en position horizontale sur cette surface plane.

L'enceinte est par exemple une enceinte dite « satellite » destinée à être connectée à un appareil configuré pour diffuser un contenu sonore, tel qu'un boîtier décodeur (ou STB, pour *Set-Top Box*). Le boîtier décodeur intègre lui-même possiblement un ou des haut-parleurs.

Une telle enceinte comporte classiquement un caisson acoustique. Il s'agit d'un boîtier étanche dans lequel sont intégrés un ou des haut-parleurs. Le boîtier peut être constitué d'une seule pièce ou bien peut être obtenu par l'assemblage de plusieurs pièces.

Le caisson acoustique, qui a lui aussi une forme proche de celle d'une gélule, définit un volume technique nécessaire à la mise en œuvre des fonctions techniques de la partie audio de l'enceinte. Le caisson délimite le volume acoustique, et intègre les haut-parleurs et les connections pour amener les signaux audio aux haut-parleurs. Ce volume technique peut aussi être utilisé pour intégrer des composants mettant en œuvre des fonctions « transverses » : pilotage, communication (interface Wi-Fi par exemple), alimentation électrique, etc.

L'enceinte acoustique comporte aussi une ou plusieurs pièces de protection montées sur le caisson et qui recouvrent (au moins) les membranes des haut-parleurs pour les protéger des agressions extérieures. Ces pièces de protection comprennent des trous pour laisser sortir les sons générés par les haut-parleurs. Ces pièces de protection permettent aussi de conférer un certain aspect esthétique à l'enceinte. Un tissu recouvre parfois entièrement ou partiellement les pièces de protection, qui remplissent alors en outre la fonction de support dudit tissu.

Une enceinte acoustique comporte classiquement un ou des boutons qui permettent à l'utilisateur d'interagir avec l'enceinte.

Il est par exemple connu d'utiliser un bouton mécanique du type interrupteur tactile (*tact switch*), ou bien du type interrupteur à glissière (*slider*). On connaît par exemple des boutons poussoirs qui sont montés sur un circuit imprimé intégré dans une enceinte, et qui comprennent un organe d'actionnement (partie mobile du bouton) qui traverse le boîtier de l'enceinte et qui est accessible depuis l'extérieur de l'enceinte. Des boutons poussoirs de ce type sont par exemple décrits dans le document US 8 693 201 B2.

Les boutons de l'art antérieur présentent un certain nombre d'inconvénients dans le cas d'une enceinte, et en particulier d'une enceinte à surfaces externes courbes.

La plupart de ces boutons ont un organe d'actionnement qui est relativement court. Or, du fait de la forme de l'enceinte, le circuit imprimé doit être reculé et éloigné de la surface externe de l'enceinte. L'organe d'actionnement de la plupart des boutons de l'art antérieur n'est pas suffisamment long pour atteindre la surface externe de l'enceinte.

Par ailleurs, la longueur de l'organe d'actionnement des boutons de l'art antérieur est limitée à une liste de dimensions standards, prédéfinies par le fabriquant, et ne permettent donc pas la personnalisation (*customisation*) du bouton. Or, l'enceinte gélule dont il est question ici présente un design très particulier qui n'est pas compatible avec la plupart des boutons du commerce.

En outre, le caisson acoustique de l'enceinte doit être parfaitement étanche acoustiquement. L'utilisation des boutons de l'art antérieur nécessite d'ajouter des pièces ou des composants supplémentaires pour assurer l'étanchéité du caisson (joint, mousse à coller, éléments d'appui, etc.). Ces pièces augmentent le coût et la complexité de l'assemblage.

De plus, les boutons de l'art antérieur sont généralement fabriqués avec un ou des matériaux rigides, tels que le polyamide. Ils vibrent donc fortement lorsqu'ils sont soumis aux vibrations de l'enceinte en fonctionnement.

Ces boutons eux-mêmes, et leur organe d'actionnement en particulier, sont d'ailleurs sources de vibrations (dans le bouton lui-même ou entre l'organe d'actionnement et les pièces et composants adjacents).

### OBJET

L'invention a pour objet de concevoir un bouton poussoir :
- qui peut être intégré dans une enceinte acoustique (ou tout autre équipement) ayant des surfaces externes courbes ;
- qui peut être facilement personnalisé ;
- qui est robuste et compact ;
- qui limite les vibrations ;
- dont l'interface avec le reste de l'enceinte est étanche, sans nécessiter de composants additionnels.

### RESUME

En vue de la réalisation de ce but, on propose un bouton poussoir, comportant :
- un organe d'actionnement, de forme allongée selon un axe ;
- une base, souple et de forme générale plate, qui s'étend perpendiculairement à l'axe, et qui comprend un premier trou et une nervure qui s'étend depuis une première face de la base autour du premier trou ;
- une membrane, élastique, ayant une première extrémité reliée à une première extrémité de l'organe d'actionnement et une deuxième extrémité reliée à la première face de la base entre le premier trou et la nervure ;
le bouton poussoir étant agencé de sorte que, lorsqu'une pression est exercée sur une deuxième extrémité de l'organe d'actionnement, la membrane se déforme et l'organe d'actionnement subit un mouvement de translation selon l'axe vers la base, et de sorte que lorsque la pression cesse, l'organe d'actionnement revient dans sa position initiale.

Le bouton poussoir est très simple. Il peut s'agir d'une pièce monobloc, à la fois compacte et robuste. Le procédé de fabrication de cette pièce est très simple, et le bouton est donc facilement personnalisable.

La forme allongée de l'organe d'actionnement permet au bouton de coopérer avec un dispositif de contact monté sur un circuit imprimé qui est éloigné significativement de la surface externe de l'enceinte. Le bouton est donc compatible avec une enceinte, ou tout autre équipement électrique, qui présente des surfaces externes courbes.

La nervure de la base du bouton poussoir peut être écrasée contre une surface interne du caisson acoustique de l'enceinte (ou plus généralement, du boîtier d'un équipement électrique), ce qui permet d'assurer l'étanchéité acoustique du caisson. Aucune pièce supplémentaire n'est requise pour assurer cette étanchéité.

Les caractéristiques mécaniques élastiques du bouton permettent de limiter les vibrations.

On propose de plus un bouton poussoir tel que précédemment décrit, comprenant une première pastille, électriquement conductrice, qui est positionnée sur une face de la première extrémité de l'organe d'actionnement.

On propose de plus un bouton poussoir tel que précédemment décrit, comprenant au moins une deuxième pastille, électriquement conductrice, qui est positionnée sur une deuxième face de la base.

On propose de plus un bouton poussoir tel que précédemment décrit, comportant au moins un anneau, électriquement conducteur, qui est positionné sur une deuxième face de la base et qui est centré sur l'axe.

On propose de plus un bouton poussoir tel que précédemment décrit, comprenant au moins une excroissance qui s'étend depuis la base, radialement, vers l'extérieur de celle-ci.

On propose de plus un bouton poussoir tel que précédemment décrit, dans lequel l'organe d'actionnement, la base et la membrane forment une pièce monobloc fabriquée en élastomère.

On propose de plus un bouton poussoir tel que précédemment décrit, comprenant au moins un dispositif d'évacuation permettant d'évacuer de l'air d'un volume interne du bouton poussoir délimité par la membrane et par un plan dans lequel s'étend une deuxième face de la base, le dispositif d'évacuation comprenant un deuxième trou traversant la base et positionné entre la deuxième extrémité de la membrane et la nervure, et un conduit reliant le volume interne au deuxième trou.

On propose de plus un équipement comportant un boîtier, un circuit imprimé intégré dans le boîtier, fixé à une surface interne du boîtier, et sur lequel est situé un premier dispositif de contact, et un bouton poussoir tel que précédemment décrit, qui est lui aussi intégré dans le boîtier, l'équipement étant agencé de sorte que la base du bouton poussoir est située entre le circuit imprimé et la surface interne du boîtier, la première face de la base est en contact avec ladite surface interne du boîtier et une deuxième face de la base est en contact avec le circuit imprimé, le circuit imprimé appuie sur la deuxième face de la base de sorte que la nervure est écrasée contre la surface interne du boîtier, le premier dispositif de contact est positionné dans le premier trou de la base, l'organe d'actionnement s'étend au travers du boîtier, et une deuxième extrémité de l'organe d'actionnement est accessible depuis l'extérieur du boîtier de sorte que lorsqu'une pression est exercée sur la deuxième extrémité de l'organe d'actionnement, la membrane se déforme et la première extrémité de l'organe d'actionnement vient en contact avec le premier dispositif de contact, et de sorte que lorsque la pression cesse, l'organe d'actionnement revient dans sa position initiale, l'équipement comprenant en outre une unité de traitement reliée au premier dispositif de contact et agencée pour commander une action prédéfinie lorsque la première extrémité de l'organe d'actionnement vient en contact avec le premier dispositif de contact.

On propose de plus un équipement tel que précédemment décrit, dans lequel la surface interne du boîtier comprend une rainure dans laquelle la nervure de la première face de la base du bouton poussoir est positionnée.

On propose de plus un équipement tel que précédemment décrit, le premier dispositif de contact comprenant au moins deux portions de piste conductrice imprimées sur le circuit imprimé, la première pastille étant agencée pour court-circuiter les deux portions de piste conductrice lorsque la première extrémité de l'organe d'actionnement vient en contact avec les deux portions de piste conductrice.

On propose de plus un équipement tel que précédemment décrit, dans lequel le circuit imprimé comprend au moins un deuxième dispositif de contact agencé pour détecter au moins une deuxième pastille, électriquement conductrice, qui est optionnellement présente sur une deuxième face de la base du bouton poussoir, l'unité de traitement étant agencée pour configurer l'équipement en fonction d'un nombre et/ou d'une position de deuxièmes pastilles détectées.

On propose de plus un équipement tel que précédemment décrit, dans lequel le circuit imprimé comprend au moins un troisième dispositif de contact agencé pour détecter au moins une excroissance, optionnellement présente en s'étendant depuis la base du bouton poussoir, radialement, vers l'extérieur de celle-ci, l'unité de traitement étant agencée pour configurer l'équipement en fonction d'un nombre et/ou d'une position d'excroissances détectées.

On propose de plus un équipement tel que précédemment décrit, dans lequel l'équipement est une enceinte acoustique.

On propose de plus un équipement tel que précédemment décrit, dans lequel la configuration de l'enceinte consiste à lui conférer une position dans un système audio multicanal.

L'invention sera mieux comprise à la lumière de la description qui suit de modes de mise en œuvre particuliers non limitatifs de l'invention.

### BREVE DESCRIPTION DES DESSINS

Il sera fait référence aux dessins annexés parmi lesquels :
[Fig. 1] la figure 1 est une vue en perspective d'une enceinte intégrant le bouton poussoir ;
[Fig. 2] la figure 2 est une vue en éclaté de l'enceinte de la figure 1 ;
[Fig. 3] la figure 3 est une vue en coupe de l'enceinte de la figure 1 ;
[Fig. 4] la figure 4 est une vue en coupe du bouton positionné à l'intérieur de l'enceinte, et du circuit imprimé ;
[Fig. 5] la figure 5 est une vue en perspective du bouton poussoir positionné horizontalement ;
[Fig. 6] la figure 6 est une vue en perspective du bouton poussoir positionné verticalement ;
[Fig. 7] la figure 7 représente une piste conductrice d'un premier dispositif de contact ;
[Fig. 8] la figure 8 représente un circuit de détection selon un premier mode de réalisation, relié au premier dispositif de contact ;
[Fig. 9] la figure 9 représente un circuit de détection selon un deuxième mode de réalisation, relié au premier dispositif de contact ;
[Fig. 10] la figure 10 est une vue similaire à celle de la figure 5, selon un autre mode de réalisation du bouton poussoir ;
[Fig. 11] la figure 11 est une vue de la deuxième face de la base du bouton, qui est munie d'une excroissance ;
[Fig. 12] la figure 12 représente des vues de côté de l'enceinte et de son support, avant et après le montage du support sur l'enceinte, selon une configuration de montage dite « pied de table » ;
[Fig. 13] la figure 13 est une figure similaire à la figure 12, selon une configuration de montage dite « attache murale » ;
[Fig. 14] la figure 14 représente une vue de face du support dans la configuration « pied de table », et une vue de face du support dans la configuration « attache murale » ;
[Fig. 15] la figure 15 représente des vues du support selon un mode de réalisation particulier, avant et après le pliage de la partie incurvée ;
[Fig. 16] la figure 16 représente plusieurs vues illustrant le support selon un mode de réalisation particulier, dans lequel la partie incurvée est bouterollée sur la base.

### DESCRIPTION DETAILLEE

En référence aux figures 1 et 2, l'enceinte acoustique 10 est ici une enceinte portable qui comprend des surfaces externes courbes et qui a plus précisément la forme d'une « gélule ».

L'enceinte acoustique 10 comprend :
- un caisson acoustique 11 ;
- une première coque 12 ;
- une deuxième coque 13 ;
- une pièce de protection 14 ;
- un support 15.

En position nominale de fonctionnement, l'enceinte 10 est positionnée verticalement. Tous les termes de positionnement utilisés ici doivent être interprétés en considérant que l'enceinte 10 se trouve dans cette position nominale de fonctionnement.

Le caisson acoustique 11 comporte une partie centrale 16 et deux extrémités 17a, 17b de forme hémisphérique.

L'extrémité 17a forme une face supérieure 18 du caisson 11. L'extrémité 17b forme une face inférieure 19 du caisson 11. La partie centrale 16 comprend des faces latérales comprenant une face avant 20, une face arrière 21, une face de gauche 22 et une face de droite 23 du caisson 11.

Le caisson acoustique 11 a lui aussi pour forme générale la forme d'une gélule, mais qui est aplatie au niveau de sa face avant 20 et de sa face arrière 21. Toutes les surfaces externes du caisson 11 sont des surfaces courbes.

Deux haut-parleurs 25 sont ici intégrés dans le caisson acoustique 11.

Le haut-parleur 25a est un haut-parleur de type *Woofer.* Il s'agit d'un haut-parleur qui reproduit les basses fréquences, par exemple comprises entre 100 Hz et 2 kHz. On parle aussi de haut-parleur de grave pour désigner ce type de haut-parleur.

Le haut-parleur 25b est un haut-parleur de type *Tweeter.* Il s'agit d'un haut-parleur qui reproduit les fréquences élevées, par exemple comprises entre 2 kHz et 20 kHz. On parle aussi de haut-parleur d'aigu pour désigner ce type de haut-parleur. Le diamètre de la membrane du haut-parleur 25a est supérieur à celui de la membrane du haut-parleur 25b.

Le haut-parleur 25a est intégré dans le caisson acoustique 11 de sorte que sa membrane est positionnée, par exemple au niveau d'une portion inférieure de la face avant 20 du caisson acoustique 11. Le haut-parleur 25b est intégré dans le caisson acoustique 11 de sorte que sa membrane est positionnée, par exemple au niveau d'une portion supérieure de la face avant 20 du caisson acoustique 11.

La première coque 12 vise à protéger la face de gauche 22 et la face de droite 23 du caisson 11. La première coque 12 est fixée au caisson par des vis 27.

La deuxième coque 13 vise à protéger la face arrière 21 et la face inférieure 19 du caisson 11. La deuxième coque 13 est fixée au caisson par des vis 28.

La pièce de protection 14 vise notamment à protéger la face avant 20 et la face supérieure 18 du caisson 11.

Le support 15 sera décrit plus bas dans cette description.

En référence aux figures 3 et 4, l'enceinte 10 intègre de plus une carte électrique 35 qui comprend un circuit imprimé 36 et des composants électroniques 37 (et logiciels) montés sur le circuit imprimé 36.

Ces composants électroniques 37 comprennent une unité de traitement 38. L'unité de traitement 38 comprend au moins un composant de traitement, qui est par exemple un processeur « généraliste », un processeur spécialisé dans le traitement du signal (ou DSP, pour *Digital Signal Processor*), un microcontrôleur, ou bien un circuit logique programmable tel qu'un FPGA (pour *Field Programmable Gate Arrays*) ou un ASIC (pour *Application Specific Integrated Circuit*). L'unité de traitement 38 comprend aussi une ou des mémoires, reliées à ou intégrées dans le composant de traitement. Au moins l'une de ces mémoires forme un support d'enregistrement lisible par ordinateur, sur lequel est enregistré au moins un programme d'ordinateur comprenant des instructions qui conduisent l'unité de traitement 38 à exécuter les étapes du procédé de configuration qui sera décrit plus bas.

Les composants électroniques 37 comprennent aussi des composants audio, des composants de communication, etc.

Le circuit imprimé 36 est intégré dans le caisson acoustique 11. Il comprend une première face 40 qui est orientée vers la face arrière 21 du caisson 11 (et qui est parallèle à celle-ci), et une deuxième face 41 qui est orientée vers la face avant 20 du caisson 11.

L'enceinte 10 intègre de plus un bouton poussoir 42 qui permet de commander au moins une action prédéfinie réalisée par l'enceinte 10. Cette action prédéfinie consiste par exemple à allumer/éteindre l'enceinte 10, mais peut aussi consister à configurer l'enceinte d'une manière particulière, ou bien à réaliser un appairage *Bluetooth,* etc.

En référence aux figures 5 et 6, le bouton poussoir 42 comprend trois parties distinctes :
- un organe d'actionnement 43 ;
- une base 44 ;
- une membrane 45.

L'organe d'actionnement 43 est de forme allongée selon un axe Z. L'organe d'actionnement 43 est ici de forme cylindrique d'axe Z. L'organe d'actionnement 43 possède deux extrémités : une première extrémité 46a au bout de laquelle se trouve une face 47a, et une deuxième extrémité 46b, libre, au bout de laquelle se trouve une face 47b.

Par « allongée », on entend ici que la longueur L de l'organe d'actionnement 43 est supérieure à son diamètre D. La longueur L est typiquement supérieure à 3 x D, et même ici à 5 x D.

L'organe d'actionnement 43 est pourvu au niveau de la première face 47a de sa première extrémité 46a, d'une première pastille 48, électriquement conductrice, qui recouvre une partie de la première face 47a. La première pastille 48 est ici fabriquée en carbone.

La base 44 du bouton poussoir 42 est souple et est en forme de disque plat possédant deux faces opposées et un premier trou 49 en son centre. La base 44 s'étend perpendiculairement à l'axe Z.

La base 44 comprend une première face 50 à partir de laquelle s'étend une nervure 51, souple, et une deuxième face 52 qui est destinée à être plaquée contre le circuit imprimé 36. La nervure 51 s'étend ici à la périphérie de la base 44, sur toute sa circonférence.

La base 44 possède donc un pourtour externe 53, et le premier trou 49 au milieu du disque forme un pourtour interne 54 appartenant à la base 44.

Le bouton poussoir 42 existe en plusieurs versions, qui diffèrent par le nombre de deuxièmes pastilles 55, électriquement conductrices, positionnées sur la deuxième face 52 de la base 44 du bouton poussoir 42. Ce nombre peut être nul. Le nombre maximal de deuxième pastilles 55 est par exemple égal à cinq.

Ici, la deuxième face 52 de la base 44 est pourvue de trois deuxièmes pastilles conductrices 55. Ces deuxièmes pastilles conductrices 55 sont ici fabriquées en carbone.

La membrane 45 est un élément élastique du bouton 42, formant ici une jupe conique, et possédant deux extrémités, permettant de former l'élément de liaison entre l'organe d'actionnement 43 et la base 44. Une première extrémité 56a de la membrane 45 est reliée à la première extrémité 46a de l'organe d'actionnement 43, et une deuxième extrémité 56b de la membrane 45 est reliée à la première face 50 de la base 44, entre le premier trou 49 et la nervure 51. Ici plus précisément, la deuxième extrémité 56b de la membrane 45 est confondue avec le pourtour interne 54 de la base 44.

La membrane 45 relie ainsi l'organe d'actionnement 43 à la base 44 pour former le bouton poussoir 42. Les trois parties qui forment le bouton poussoir 42, à savoir l'organe d'actionnement 43, la base 44 et la membrane 45, forment donc une pièce monobloc.

De manière avantageuse, cette pièce monobloc est réalisée en un matériau capable d'absorber les vibrations provoquées lors du fonctionnement de l'enceinte 10, et de préférence en élastomère, dont les propriétés élastiques sont plus favorables que celles des matériaux des boutons conventionnels. Le bouton poussoir 42 est donc nettement moins rigide et cassant que les boutons poussoirs de l'art antérieur.

Comme on l'a vu, la membrane 45 est élastique. Ainsi, lorsqu'une pression est exercée sur la deuxième extrémité 46b de l'organe d'actionnement 43, l'organe d'actionnement 43 subit un mouvement de translation selon son axe Z vers la base 44. La membrane 45 se déforme et la première extrémité 46a de l'organe d'actionnement 43 s'enfonce dans le premier trou 49 de la base 44. Lorsque la pression cesse, l'organe d'actionnement 43 revient dans sa position initiale.

La deuxième extrémité 46b de l'organe d'actionnement 43 est accessible depuis l'extérieur de l'enceinte 10. Par conséquent, la longueur L de l'organe d'actionnement 43 est définie en fonction de la distance entre le circuit imprimé 36 et la surface externe de l'enceinte 10, à laquelle s'ajoute la longueur de course pour actionner le bouton 42. La longueur L de l'organe d'actionnement 43 dépend donc de la forme de l'enceinte 10. Ici, l'organe d'actionnement 43 a une longueur L égale à 24mm. La longueur de course est égale à 1,5mm. La longueur totale du bouton 42, selon l'axe Z, est égale à 25,5mm.

Le bouton poussoir 42 est pourvu d'au moins un dispositif d'évacuation, ici de deux dispositifs d'évacuation. Les dispositifs d'évacuation permettent d'évacuer de l'air d'un volume interne du bouton poussoir 42 délimité par la membrane 45 et par un plan dans lequel s'étend la deuxième face 52 de la base 44. Les deux dispositifs d'évacuation sont positionnés en étant diamétralement opposés par rapport au premier trou 49.

Chaque dispositif d'évacuation comprend un deuxième trou 57 traversant la base 44 et positionné entre la deuxième extrémité 56b de la membrane 45 et la nervure 51, et un conduit 58 reliant le volume interne audit deuxième trou 57.

Lorsqu'une pression est exercée sur la deuxième extrémité 46b de l'organe d'actionnement 43, la membrane 45 se déforme, le volume interne diminue et l'air est évacué par les dispositifs d'évacuation. Lorsque la membrane 45 reprend sa forme initiale, l'air pénètre dans le volume interne via les dispositifs d'évacuation.

On s'intéresse maintenant à la manière dont le bouton poussoir 42 est intégré dans le caisson acoustique 11 de l'enceinte 10.

Le caisson acoustique 11 comprend une surface interne qui comporte un trou 59 traversant le caisson 11, et une rainure 60 qui entoure le trou 59 et qui a une forme complémentaire de la nervure 51 de la première face 50 de la base 44.

Au moment de l'assemblage, le bouton poussoir 42 est intégré dans le caisson 11 de sorte que l'organe d'actionnement 43 s'étend dans le trou 59, et la nervure 51 de la base 44 est positionnée dans la rainure 60 de la surface interne du caisson 11. Puis, le circuit imprimé 36 est installé de sorte que la base 44 du bouton poussoir 42 est située entre le circuit imprimé 36 et la surface interne du caisson 11, et parallèlement à ceux-ci. Le circuit imprimé 36 est fixé, ici par vissage, à la surface interne du caisson 11. La première face 50 de la base 44 du bouton poussoir 42 est en contact avec la surface interne du caisson 11, et la deuxième face 52 de la base 44 du bouton poussoir 42 est en contact avec le circuit imprimé 36. Le circuit imprimé 36 appuie sur la deuxième face 52 de la base 44, de sorte que la nervure 51 de la base 44 est écrasée contre la surface interne du caisson 11, dans la rainure 60. Ceci permet d'assurer l'étanchéité acoustique du caisson 11. La deuxième extrémité 46b de l'organe d'actionnement 43 est alors accessible depuis l'extérieur du caisson 11.

De manière avantageuse, la rainure 60 a pour effet de contribuer au centrage du bouton poussoir 42.

Toutefois, la rainure 60 est optionnelle. Dans le cas où la rainure n'est pas mise en œuvre, la nervure 51 est configurée pour s'écraser contre une surface plane, ce qui a pour avantage d'assurer une meilleure étanchéité.

On s'intéresse maintenant à la manière dont coopère le bouton poussoir 42 avec le reste de l'enceinte 10.

Le circuit imprimé 36 comprend un premier dispositif de contact.

En référence à la figure 7, le premier dispositif de contact comprend ici une piste conductrice 61, imprimée sur le circuit imprimé 36. La piste conductrice comprend ici deux portions de piste 61a, 61b.

En référence à la figure 8, la carte 35 comprend de plus un circuit de détection 63, qui est relié à l'unité de traitement 38 et à la piste conductrice 61. Le circuit de détection 63 comprend une résistance R1 (*pull-up*) qui comprend une première borne sur laquelle est appliquée une tension d'alimentation continue VDD et une deuxième borne connectée à la portion de piste 61a. La portion de piste 61b est connectée à la masse (ou à une autre tension de référence). L'unité de traitement 38 est connectée à la deuxième borne de la résistance R1.

Les portions de piste 61a, 61b comprennent des « dents » qui sont arrangées selon un arrangement en peignes imbriqués.

Lorsque la première pastille 48 vient en contact avec les portions de piste 61a, 61b, elle court-circuite ces portions de piste et la tension appliquée en entrée de l'unité de traitement 38 passe d'une tension « haute » à une tension « basse », égale à 0V (ou à l'autre tension de référence).

Dans un deuxième mode de réalisation, visible sur la figure 9, le circuit de détection 64 comprend une résistance *R2 (pull-down)* qui comprend une première borne connectée à la première portion de piste 61a et une deuxième borne connectée à la masse (ou à une autre tension de référence). La portion de piste 61b est connectée à la tension d'alimentation continue VDD. L'unité de traitement 38 est connectée à la première borne de la résistance R2.

Lorsque la première pastille 48 vient en contact avec les portions de piste 61a, 61b, la tension appliquée en entrée de l'unité de traitement 38 passe d'une tension « basse » à une tension « haute » (VDD).

Lorsque l'enceinte 10 est assemblée, le premier dispositif de détection (et donc les deux portions de piste 61a, 61b) est situé dans le premier trou 49 de la base 44. Lorsque l'utilisateur appuie sur l'organe d'actionnement 43, la première pastille 48 vient en contact avec les portions de piste 61a, 61b, les court-circuite, et l'unité de traitement 38 détecte le changement de tension (sur front ou sur niveau).

L'unité de traitement 38 commande alors la mise en œuvre de l'action prédéfinie.

Le circuit imprimé 36 comprend aussi au moins un deuxième dispositif de contact, ici par exemple cinq deuxièmes dispositifs de contact (non représentés).

Chaque deuxième dispositif de contact est possiblement similaire au premier dispositif de contact.

Les cinq deuxièmes dispositifs de contact sont positionnés sur le circuit imprimé 36 pour détecter au maximum cinq deuxièmes pastilles conductrices 55 possiblement présentes sur la deuxième face 52 de la base 44 du bouton 42.

On a donc décrit que le nombre de deuxièmes dispositifs de contact est égal au nombre maximal de deuxièmes pastilles (ici égal à 5), ce qui permet de détecter le maximum de combinaisons. Le nombre maximal de deuxièmes pastilles et de deuxièmes dispositifs de contact peut être différent de 5.

Le nombre maximal de deuxièmes pastilles et de deuxièmes dispositifs de contact dépend de la taille de la base 44 par rapport à la taille d'une deuxième pastille ou d'un deuxième dispositif de contact.

Le nombre maximal de deuxièmes pastilles et le nombre de deuxièmes dispositifs de contact peuvent être différents.

Ici, la base 44 ne comprend que trois deuxièmes pastilles 55, et donc seuls trois deuxièmes dispositifs de contact détectent des deuxièmes pastilles conductrices 55.

L'unité de traitement 38 va alors configurer l'enceinte 10 en fonction du nombre et/ou de la position des deuxièmes pastilles 55 détectées. Ici, seul le nombre de deuxièmes pastilles est pris en compte.

La configuration de l'enceinte 10 consiste ici à lui conférer une position dans un système audio multicanal.

Ici, l'unité de traitement 38 détecte la présence de trois deuxièmes pastilles 55. L'unité de traitement 38 va interpréter la présence de ces trois deuxièmes pastilles 55 comme un ordre de configuration particulier de l'enceinte 10 correspondant à une position particulière dans le système audio multicanal (par exemple : enceinte arrière gauche).

Si le nombre des deuxièmes pastilles 55 détectées était différent, l'unité de traitement 38 aurait configuré l'enceinte 10 différemment (par exemple avant droite, avant gauche, *woofer,* etc.).

On note que le bouton poussoir 42 et le circuit imprimé 36 ou le caisson 11 possèdent possiblement des moyens de positionnement pour positionner angulairement la base 44 par rapport au circuit imprimé 36, de sorte que la position des deuxièmes pastilles 55 conductrices corresponde à la position des deuxièmes dispositifs de contact. Ces moyens comprennent par exemple un ergot sur la surface interne du caisson 11 et un trou sur la base 44 qui se loge dans l'ergot.

Selon un mode de réalisation alternatif, visible sur la figure 10, le bouton poussoir 42 comporte au moins un anneau conducteur 65 (ici un seul) formé sur la deuxième face 52 de la base 44. L'anneau 65 est centré sur l'axe Z. Ainsi, le ou les deuxièmes dispositifs de contact du circuit imprimé 36 peuvent détecter la présence ou l'absence de l'anneau 65 quelle que soit la position angulaire du bouton poussoir 42.

Dans un deuxième mode de réalisation, visible sur la figure 11, le bouton poussoir 42 existe selon plusieurs versions qui diffèrent selon le nombre et/ou la position d'excroissances 62. Ici, seules deux versions du bouton existent : une version du bouton avec une excroissance 62, et une version sans excroissance 62.

On voit sur la figure 11 que le bouton 42 comprend une excroissance 62 qui s'étend depuis la base 44, en saillie et radialement, depuis le pourtour externe 53 de la base 44 vers l'extérieur de celle-ci. Cette excroissance 62 appartient à la même pièce que la base 44 et le reste du bouton 42, et est donc fabriquée ici en élastomère.

Le circuit imprimé 36 comprend quant à lui au moins un troisième dispositif de détection, ici un seul troisième dispositif de détection (non représenté). Le troisième dispositif de détection comprend par exemple un interrupteur (*switch*) en métal en forme de dôme.

L'unité de traitement 38 est connectée au troisième dispositif de détection. L'unité de traitement 38 configure l'enceinte 10 en fonction d'un nombre et/ou d'une position d'excroissances détectées.

Ici, l'unité de traitement 38 configure l'enceinte 10 selon une première configuration si une excroissance est détectée, et selon une deuxième configuration si aucune excroissance n'est détectée.

A nouveau, la configuration peut consister à conférer à l'enceinte 10 une position dans un système audio multicanal.

On s'intéresse maintenant plus précisément au support 15 de l'enceinte 10.

On sait que, sur le marché, il existe différents types de support d'enceinte. Certains supports permettent de poser l'enceinte uniquement sur une surface horizontale (par exemple sur une table) alors que d'autres supports permettent uniquement d'attacher l'enceinte sur une surface verticale (par exemple fixation au mur).

Toutefois, un même support ne permet pas de positionner l'enceinte sur une surface horizontale (par exemple sur un meuble) ou sur une surface verticale (par exemple contre un mur).

Il existe donc un besoin de concevoir un support pour enceinte polyvalent, c'est-à-dire un unique support capable de poser/fixer une enceinte sur différents types de support extérieurs (horizontaux ou verticaux). En particulier, le support de l'enceinte doit remplir les deux fonctions suivantes :
- la fonction dite « pied de table » pour un positionnement de l'enceinte sur une surface horizontale ;
- la fonction dite « attache murale » pour un positionnement de l'enceinte sur une surface verticale.

Le support doit par ailleurs présenter une forme adaptée à l'enceinte gélule et à ses surfaces externes courbes.

Le support doit assurer une cohérence esthétique avec la forme de l'enceinte, en particulier dans le cas d'une enceinte en forme de gélule, c'est-à-dire présentant des surfaces courbes.

En référence aux figures 12 et 13, le support 15 de l'enceinte 10 comprend :
- une base 100 ;
- une partie incurvée 101.

La base 100 est de forme générale plate et comprend une première face 102 et une deuxième face 103. La première face 102 est destinée à être en contact avec un support extérieur (par exemple une table, un mur).

La partie incurvée 101 s'étend depuis la deuxième face 103. La partie incurvée 101 comprend une première extrémité 105 reliée à la base 100 et une deuxième extrémité 106, libre. La partie incurvée 101 s'étend radialement à partir de la base 100 depuis sa première extrémité 105, jusqu'à sa deuxième extrémité 106.

De préférence, la partie incurvée 101 comprend une surface plane 107, orientée perpendiculairement à la base 100, et comprenant des moyens de fixation pour fixer la surface plane 107 sur une surface de l'enceinte 10. Ici, la surface plane 107 de la partie incurvée 101 est située au niveau de la deuxième extrémité 106 de la partie incurvée 101.

La figure 12 illustre la première configuration de montage du support sur l'enceinte. Cette configuration est dite « pied de table ».

Dans cette configuration, la première face 102 de la base 100 du support 15 est posée sur une surface horizontale plane (d'une table par exemple), et la fixation de la partie incurvée 101 à l'enceinte 10 se fait par l'arrière de l'enceinte 10. La surface plane 107 est donc fixée à la face arrière de l'enceinte 10.

La figure 13 illustre la deuxième configuration de montage du support 15 sur l'enceinte 10. Cette configuration est dite « attache murale ».

Dans cette configuration, la première face 102 de la base 100 du support 15 est attachée au mur et la fixation de la partie incurvée 101 à l'enceinte 10 s'effectue au-dessous de l'enceinte 10. La surface plane 107 est donc fixée à la face inférieure de l'enceinte 10.

On voit sur la figure 14 des vues de face du support 15 dans la configuration « pied de table (dessin de gauche) et dans la configuration « attache murale » (dessin de droite).

De préférence, la base 100 et la partie incurvée 101 du support 15 sont formées de manière monobloc (c'est-à-dire en une seule pièce, par exemple en aluminium).

Par exemple, la surface de la base 100 est dimensionnée de manière à assurer la stabilité de l'enceinte 10, lorsque celle-ci est fixée à la partie incurvée 101 du support 15, notamment dans la configuration « attache murale ».

La base 100 comprend des moyens de fixation pour fixer le support sur une surface du support extérieur (par exemple par vissage du support 15 sur un mur). Par exemple, ces moyens de fixation comprennent un ou plusieurs trou(s) taraudé(s) formés dans l'épaisseur de la base et destiné(s) à recevoir une vis ou molette de vissage. Ces moyens de fixation ne sont pas représentés ici.

La base 100 est agencée de sorte que, lorsque l'enceinte 10 et le support 15 sont assemblés, l'axe de révolution X de l'enceinte 10 coïncide avec le centre de la base 100. Aussi, la surface de la base 100 du support 15, en contact avec la table, est dimensionnée de sorte que la projection du centre de gravité de l'enceinte 10 s'inscrit à l'intérieur de ladite surface.

De préférence, la partie incurvée 101 présente un rayon de courbure supérieur au rayon de courbure de la surface externe courbée de l'enceinte gélule 10, de sorte que la partie incurvée 101 épouse la forme courbée de l'enceinte 10 sans pourtant autant risquer de rentrer en contact avec elle.

La surface plane 107 de la deuxième extrémité 106 de la partie incurvée 101 comprend des moyens de fixation pour fixer le support sur l'enceinte, soit sur la face arrière de l'enceinte selon la première configuration de montage, soit sur la partie inférieure de l'enceinte selon la deuxième configuration de montage. Les moyens de fixation comprennent par exemple un ou plusieurs trous ou ouvertures 110 destiné(s) chacun(e) à recevoir une vis ou molette de vissage. Ici, les moyens de fixation comprennent un seul trou 110.

Par conséquent, l'enceinte gélule 10 comprend un ou plusieurs trou(s) taraudé(s) disposés en regard du ou des trous ou ouvertures 110 de la surface plane 107.

La surface plane 107 de la deuxième extrémité 106 de la partie incurvée 101 comprend en outre un ergot 111, visible sur la figure 12 et sur la figure 14. Cet ergot 111 est destiné à s'insérer dans un trou (non représenté) formé sur une face de l'enceinte 10, de manière à sécuriser l'enceinte 10 dans sa position verticale lorsqu'elle est fixée sur le support. Ainsi, il n'y a aucun risque que l'enceinte 10 pivote autour de la vis traversant l'ouverture 110 formée à travers de la surface plane 107 de la partie incurvée 101. Ceci est avantageux lors de l'étape de fixation de l'enceinte 10 à son support 15 (c'est-à-dire lors de l'installation), mais évite également que l'enceinte 10 ne pivote du fait des vibrations émises lors du fonctionnement de l'enceinte 10.

Ici, la partie incurvée 101 présente une épaisseur comprise entre 3mm et 6mm, de préférence 5mm. Ainsi, le support 15 est suffisamment robuste pour maintenir l'enceinte 10 verticalement et éviter qu'elle s'incline sous l'effet de son poids, et sans provoquer d'oscillations de l'enceinte 10 sur le support lorsqu'un utilisateur la manipule ou du fait des vibrations émises lors du fonctionnement.

Il est possible de réaliser la partie incurvée 101 en plastique. Il existe cependant un risque que le support 15 de l'enceinte 10 ne soit pas assez rigide et vibre avec l'enceinte 10.

Pour améliorer la rigidité du support et limiter les vibrations de l'ensemble enceinte/support lorsque l'enceinte 10 fonctionne, plusieurs modes de réalisation sont avantageux.

Dans un premier mode de réalisation, la partie incurvée 101 est réalisée en métal (par exemple en aluminium) plutôt qu'en plastique. Dans un mode de réalisation particulier, l'intégralité du support est réalisée en métal, par exemple le même métal que celui utilisé pour la base 100 (par exemple en aluminium), auquel cas le support 15 est une pièce monobloc métallique (ce qui a l'avantage d'être robuste et de limiter les vibrations par rapport au plastique).

Dans un deuxième mode de réalisation, la partie incurvée 101 est réalisée en plastique mais comprend en outre une nervure au dos de la partie incurvée. Dans un mode de réalisation particulier, l'intégralité de la pièce est réalisée en plastique, de préférence de manière monobloc, auquel cas la nervure peut être facilement formée dans la partie incurvée 101.

Dans un troisième mode de réalisation, visible sur la figure 15, le support 115 peut être réalisé à partir d'un pliage d'une découpe de plaque de métal (par exemple en aluminium). De manière avantageuse, le support 115 est formé d'une seule pièce.

Le dessin de gauche de la figure 15 représente le support 115 avant le pliage, et le dessin de droite représente le support 115 après le pliage. A nouveau, le support 115 comprend une base 116 et une partie incurvée 117 ayant à son extrémité libre une surface plane 118, munie d'un trou de fixation 119, sur laquelle est fixée l'enceinte.

Dans un quatrième mode de réalisation, visible sur la figure 16, le support 215 peut être scindé en deux pièces distinctes. Le support 215 comprend alors par exemple un socle plastique 216 (la base) et une partie incurvée 217 en métal. On vient bouteroller la première extrémité 218 (languette) de la partie incurvée 217, en métal (par exemple en aluminium), sur le fond 220 de la première face 221 de la base.

Le bouterollage est particulièrement avantageux pour fixer la partie incurvée 217 sur la base 216 pour les mêmes raisons qu'indiquées précédemment (i.e. pas de pièces supplémentaires, pas de risque de vibration, encombrement réduit, liaison très robuste). Des pions en plastique 222 s'étendent verticalement depuis le fond 220 de la première face 221 de la base 216. La base 216 comprend aussi une fente 223.

La première extrémité 218 de la partie incurvée 217 comprend une surface plane 224, qui s'étend orthogonalement à la surface plane 225 de la deuxième extrémité 226 de la partie incurvée. La surface plane 225 a la forme d'une pastille circulaire. La surface plane 224 comprend des trous 228, et des fentes 229 pratiquées dans les bords de la surface plane 224. Ici, la surface plane 224 est de forme carrée ; les trous 228 sont situés dans les coins de la surface plane 224 et les fentes 229 sont situées aux milieux des trois bords libres de la surface plane 224.

La surface plane 224 est insérée dans la fente 223 puis appliquée contre le fond 220 de la première face 221 de la base 216, de sorte que les pions 222 soient insérés dans les trous 228 et les fentes 229. La surface plane 224 est alors fixée par bouterollage au fond 220 de la première face 221 de la base 216.

Bien entendu, l'invention n'est pas limitée aux modes de réalisation décrits mais englobe toute variante entrant dans le champ de l'invention tel que défini par les revendications.

Bien que l'organe d'actionnement soit ici de forme cylindrique, il est possible qu'il soit d'une autre forme.

Bien qu'ici, la base du bouton soit décrite comme ayant une forme de disque, il est possible qu'elle ait une autre forme, rectangulaire par exemple.

Bien que la membrane soit décrite comme ayant une forme de jupe conique, il est possible que cette membrane ait une forme différente : pyramidale, formée par des tiges souples, par un ressort, etc.

La première extrémité de l'organe d'actionnement n'est pas nécessairement munie d'une pastille conductrice. L'organe d'actionnement pourrait par exemple coopérer « mécaniquement » avec un premier dispositif de contact « mécanique », et par exemple avec un interrupteur mécanique. L'interaction avec le circuit imprimé pourrait aussi être une interaction sans contact (capacitive par exemple).

La base du bouton pourrait être munie à la fois de pastille(s) conductrice(s) et/ou d'excroissance(s) et/ou d'anneau(x)

Le bouton poussoir n'est pas nécessairement intégré dans le caisson acoustique d'une enceinte. Il pourrait être intégré dans un boîtier de tout type d'équipement électrique et ce, quelle que soit la forme dudit boîtier.

## Revendications

1. Bouton poussoir (42), comportant :
- un organe d'actionnement (43), de forme allongée selon un axe (Z) ;
- une base (44), souple et de forme générale plate, qui s'étend perpendiculairement à l'axe (Z), et qui comprend un premier trou (49) et une nervure (51) qui s'étend depuis une première face (50) de la base autour du premier trou ;
- une membrane (45), élastique, ayant une première extrémité (56a) reliée à une première extrémité (46a) de l'organe d'actionnement et une deuxième extrémité (56b) reliée à la première face de la base entre le premier trou et la nervure ;
le bouton poussoir étant agencé de sorte que, lorsqu'une pression est exercée sur une deuxième extrémité (46b) de l'organe d'actionnement, la membrane se déforme et l'organe d'actionnement subit un mouvement de translation selon l'axe (Z) vers la base, et de sorte que lorsque la pression cesse, l'organe d'actionnement revient dans sa position initiale,
le bouton poussoir étant **caractérisé en ce qu'**il comprend en outre au moins un dispositif d'évacuation permettant d'évacuer de l'air d'un volume interne du bouton poussoir délimité par la membrane (45) et par un plan dans lequel s'étend une deuxième face (52) de la base (44), le dispositif d'évacuation comprenant un deuxième trou (57) traversant la base et positionné entre la deuxième extrémité (56b) de la membrane (45) et la nervure (51), et un conduit (58) reliant le volume interne au deuxième trou.

2. Bouton poussoir selon la revendication 1, comprenant une première pastille (48), électriquement conductrice, qui est positionnée sur une face (47a) de la première extrémité de l'organe d'actionnement (43).

3. Bouton poussoir selon l'une des revendications précédentes, comprenant au moins une pastille, appelée deuxième pastille (55), électriquement conductrice, qui est positionnée sur la deuxième face (52) de la base (44).

4. Bouton poussoir selon l'une des revendications précédentes, comportant au moins un anneau (65), électriquement conducteur, qui est positionné sur la deuxième face (52) de la base (44) et qui est centré sur l'axe (Z).

5. Bouton poussoir selon l'une des revendications précédentes, comprenant au moins une excroissance (62) qui s'étend depuis la base (44), radialement, vers l'extérieur de celle-ci.

6. Bouton poussoir selon l'une des revendications précédentes, dans lequel l'organe d'actionnement (43), la base (44) et la membrane (45) forment une pièce monobloc fabriquée en élastomère.

7. Équipement comportant un boîtier, un circuit imprimé (36) intégré dans le boîtier, fixé à une surface interne du boîtier, et sur lequel est situé un premier dispositif de contact (61), et un bouton poussoir (42) selon l'une des revendications précédentes, qui est lui aussi intégré dans le boîtier, l'équipement étant agencé de sorte que la base (44) du bouton poussoir est située entre le circuit imprimé et la surface interne du boîtier, la première face de la base est en contact avec ladite surface interne du boîtier et la deuxième face de la base est en contact avec le circuit imprimé, le circuit imprimé appuie sur la deuxième face de la base de sorte que la nervure (51) est écrasée contre la surface interne du boîtier, le premier dispositif de contact est positionné dans le premier trou de la base, l'organe d'actionnement s'étend au travers du boîtier, et la deuxième extrémité de l'organe d'actionnement est accessible depuis l'extérieur du boîtier de sorte que lorsqu'une pression est exercée sur la deuxième extrémité de l'organe d'actionnement (43), la membrane (45) se déforme et la première extrémité de l'organe d'actionnement vient en contact avec le premier dispositif de contact, et de sorte que lorsque la pression cesse, l'organe d'actionnement revient dans sa position initiale, l'équipement comprenant en outre une unité de traitement (38) reliée au premier dispositif de contact et agencée pour commander une action prédéfinie lorsque la première extrémité de l'organe d'actionnement vient en contact avec le premier dispositif de contact.

8. Équipement selon la revendication 7, la surface interne du boîtier comprenant une rainure (60) dans laquelle la nervure (51) de la première face de la base du bouton poussoir est positionnée.

9. Équipement selon la revendication 7 ou 8, comprenant un bouton poussoir selon la revendication 2, le premier dispositif de contact comprenant au moins deux portions de piste conductrice (61a, 61b) imprimées sur le circuit imprimé (36), la première pastille étant agencée pour court-circuiter les deux portions de piste conductrice lorsque la première extrémité de l'organe d'actionnement (43) vient en contact avec les deux portions de piste conductrice.

10. Équipement selon l'une des revendications 7 à 9, le circuit imprimé (36) comprenant au moins un deuxième dispositif de contact agencé pour détecter au moins une deuxième pastille (55), électriquement conductrice, qui est optionnellement présente sur la deuxième face de la base du bouton poussoir, l'unité de traitement étant agencée pour configurer l'équipement en fonction d'un nombre et/ou d'une position de deuxièmes pastilles détectées.

11. Équipement selon l'une des revendications 7 à 10, le circuit imprimé (36) comprenant au moins un dispositif de contact, appelé troisième dispositif de contact, agencé pour détecter au moins une excroissance (62), optionnellement présente en s'étendant depuis la base du bouton poussoir, radialement, vers l'extérieur de celle-ci, l'unité de traitement étant agencée pour configurer l'équipement en fonction d'un nombre et/ou d'une position d'excroissances détectées.

12. Équipement selon l'une des revendications 7 à 11, l'équipement étant une enceinte acoustique (10).

13. Équipement selon la revendication 12 et l'une des revendications 10 ou 11, la configuration de l'enceinte consistant à lui conférer une position dans un système audio multicanal.

## Patentansprüche

1. Druckknopf (42), enthaltend:
- ein Betätigungsorgan (43) mit einer entlang einer Achse (Z) langgestreckten Form;
- eine flexible und im Allgemeinen flachförmig ausgebildete Basis (44), die sich senkrecht zu der Achse (Z) erstreckt und eine erste Öffnung (49) sowie eine Rippe (51) umfasst, welche sich von einer ersten Seite (50) der Basis hervorstehend um die erste Öffnung herum erstreckt;
- eine elastische Membran (45) mit einem ersten Ende (56a), das mit einem ersten Ende (46a) des Betätigungsorgans verbunden ist, und mit einem zweiten Ende (56b), das zwischen der ersten Öffnung und der Rippe mit der ersten Seite der Basis verbunden ist;
wobei der Druckknopf derart ausgelegt ist, dass, wenn ein Druck auf ein zweites Ende (46b) des Betätigungsorgans ausgeübt wird, sich die Membran verformt und das Betätigungsorgan eine Translationsbewegung entlang der Achse (Z) zu der Basis hin erfährt, und dass nach Wegfall des Drucks das Betätigungsorgan in seine Ausgangsposition zurückkehrt,
wobei der Druckknopf **dadurch gekennzeichnet ist, dass** er ferner zumindest eine Ablassvorrichtung umfasst, dank welcher Luft aus einem Innenvolumen des Druckknopfs, das von der Membran (45) und einer Ebene begrenzt ist, in der sich eine zweite Seite (52) der Basis (44) erstreckt, abgelassen wird, wobei die Ablassvorrichtung eine zweite Öffnung (57) umfasst, die sich durch die Basis hindurch erstreckt und zwischen dem zweiten Ende (56b) der Membran (45) und der Rippe (51) positioniert ist, und wobei eine Leitung (58) das Innenvolumen mit der zweiten Öffnung verbindet.

2. Druckknopf nach Anspruch 1, umfassend ein erstes elektrisch leitendes Pad (48), das auf einer Seite (47a) des ersten Endes des Betätigungsorgans (43) positioniert ist.

3. Druckknopf nach einem der vorhergehenden Ansprüche, umfassend zumindest ein elektrisch leitendes Pad, auch zweites Pad (55) genannt, das auf der zweiten Seite (52) der Basis (44) positioniert ist.

4. Druckknopf nach einem der vorhergehenden Ansprüche, enthaltend zumindest einen elektrisch leitenden Ring (65), der auf der zweiten Seite (52) der Basis (44) positioniert ist und um die Achse (Z) herum zentriert ist.

5. Druckknopf nach einem der vorhergehenden Ansprüche, umfassend zumindest einen Fortsatz (62), der sich von der Basis (44) weg radial nach außen erstreckt.

6. Druckknopf nach einem der vorhergehenden Ansprüche, wobei das Betätigungsorgan (43), die Basis (44) und die Membran (45) als ein einstückiges Bauteil aus Elastomer ausgebildet sind.

7. Gerät, enthaltend ein Gehäuse, eine in dem Gehäuse untergebrachte Leiterplatte (36), die an einer Innenfläche des Gehäuses befestigt ist und auf welcher sich eine erste Kontaktvorrichtung (61) befindet, sowie einen Druckknopf (42) nach einem der vorhergehenden Ansprüche, der ebenfalls in dem Gehäuse untergebracht ist, wobei das Gerät derart ausgelegt ist, dass sich die Druckknopfbasis (44) zwischen der Leiterplatte und der Innenfläche des Gehäuses befindet, dass die erste Seite der Basis mit der Innenfläche des Gehäuses in Kontakt steht und die zweite Seite der Basis mit der Leiterplatte in Kontakt steht, dass die Leiterplatte auf die zweite Seite der Basis drückt, sodass die Rippe (51) gegen die Innenfläche des Gehäuses flachgedrückt wird, dass die erste Kontaktvorrichtung innerhalb der ersten Öffnung der Basis positioniert ist, dass sich das Betätigungsorgan durch das Gehäuse hindurch erstreckt und das zweite Ende des Betätigungsorgans von außerhalb des Gehäuses zugänglich ist, sodass, wenn ein Druck auf das zweite Ende des Betätigungsorgans (43) ausgeübt wird, sich die Membran (45) verformt und das erste Ende des Betätigungsorgans mit der ersten Kontaktvorrichtung in Kontakt tritt und sodass bei Wegfall des Drucks das Betätigungsorgan in seine Ausgangsposition zurückkehrt, wobei das Gerät ferner eine mit der ersten Kontaktvorrichtung verbundene Verarbeitungseinheit (38) umfasst, die dafür ausgelegt ist, einen vorgegebenen Vorgang anzusteuern, wenn das erste Ende des Betätigungsorgans mit der ersten Kontaktvorrichtung in Kontakt tritt.

8. Gerät nach Anspruch 7, wobei die Innenfläche des Gehäuses eine Nut (60) umfasst, in welcher die Rippe (51) der ersten Seite der Druckknopfbasis positioniert ist.

9. Gerät nach Anspruch 7 oder 8, umfassend einen Druckknopf nach Anspruch 2, wobei die erste Kontaktvorrichtung zumindest zwei auf die Leiterplatte (36) aufgedruckte Leiterbahnabschnitte (61a, 61b) umfasst, wobei das erste Pad dafür ausgelegt ist, die beiden Leiterbahnabschnitte zu überbrücken, wenn das erste Ende des Betätigungsorgans (43) mit diesen beiden Leiterbahnabschnitten in Kontakt tritt.

10. Gerät nach einem der Ansprüche 7 bis 9, wobei die Leiterplatte (36) zumindest eine zweite Kontaktvorrichtung umfasst, die dafür ausgelegt ist, zumindest ein zweites elektrisch leitendes Pad (55) zu erkennen, das optional auf der zweiten Seite der Druckknopfbasis vorhanden ist, wobei die Verarbeitungseinheit dafür ausgelegt ist, das Gerät in Abhängigkeit von einer Anzahl und/oder einer Position von erkannten zweiten Pads zu konfigurieren.

11. Gerät nach einem der Ansprüche 7 bis 10, wobei die Leiterplatte (36) zumindest eine Kontaktvorrichtung, auch dritte Kontaktvorrichtung genannt, umfasst, die dafür ausgelegt ist, zumindest einen optional vorhandenen Fortsatz (62) zu erkennen, der sich von der Druckknopfbasis weg radial nach außen erstreckt, wobei die Verarbeitungseinheit dafür ausgelegt ist, das Gerät in Abhängigkeit von einer Anzahl und/oder einer Position von erkannten Fortsätzen zu konfigurieren.

12. Gerät nach einem der Ansprüche 7 bis 11, wobei es sich bei dem Gerät um eine Lautsprecherbox (10) handelt.

13. Gerät nach Anspruch 12 sowie nach einem der Ansprüche 10 oder 11, wobei die Konfiguration der Lautsprecherbox darin besteht, der Lautsprecherbox eine Position in einem Mehrkanal-Audiosystem zuzuweisen.

## Claims

1. A pushbutton (42), comprising:
- an actuating member (43), of elongate shape along an axis (Z);
- a base (44), flexible and generally flat in shape, that extends perpendicularly to the axis (Z), and that comprises a first hole (49) and a rib (51) that extends from a first face (50) of the base around the first hole;
- an elastic diaphragm (45), having a first end (56a) connected to a first end (46a) of the actuating member and a second end (56b) connected to the first face of the base between the first hole and the rib;
the pushbutton being arranged in such a manner that, when pressure is exerted on a second end (46b) of the actuating member, the diaphragm deforms and the actuating member undergoes a translational movement along the axis (Z) towards the base, and in such a manner that, when the pressure ceases, the actuating member returns to its initial position,
the pushbutton being **characterized in that** it further comprises, at least one evacuation device enabling to evacuate air from an inner volume of the pushbutton delimited by the diaphragm (45) and by a plane in which extends a second face (52) of the base (44), the evacuation device comprising a second hole (57) passing through the base and positioned between the second end (56b) of the diaphragm (45) and the rib (51), and a duct (58) connecting the inner volume to the second hole.

2. The pushbutton according to claim 1, comprising a first pad (48), electrically conductive, which is positioned on a face (47a) of the first end of the actuating member (43).

3. The pushbutton according to any one of the preceding claims, comprising at least a pad, called second pad (55), electrically conductive, which is positioned on the second face (52) of the base (44) .

4. The pushbutton according to any one of the preceding claims, comprising at least one ring (65) electrically conductive, which is positioned on the second face (52) of the base (44) and which is centred on the axis (Z).

5. The pushbutton according to any one of the preceding claims, comprising at least one protrusion (62) that extends from the base (44), radially outward from it.

6. The pushbutton according to any one of the preceding claims, wherein the actuating member (43), the base (44) and the diaphragm (45) form a one-piece part made of elastomer.

7. An equipment comprising a casing, a printed circuit (36) integrated in the casing, fixed to an inner surface of the casing, and on which is located a first contact device (61), and a pushbutton (42) according to any one of the preceding claims, which is also integrated in the casing, the equipment being arranged such that the base (44) of the pushbutton is located between the printed circuit and the inner surface of the casing, the first face of the base is in contact with said inner surface of the casing and the second face of the base is in contact with the printed circuit, the printed circuit presses on the second face of the base such that the rib (51) is crushed against the inner surface of the casing, the first contact device is positioned in the first hole of the base, the actuating member extends through the casing, and the second end of the actuating member is accessible from the outside of the casing such that when pressure is exerted on the second end of the actuating member (43), the diaphragm (45) deforms and the first end of the actuating member comes into contact with the first contact device, and such that when the pressure ceases, the actuating member returns to its initial position, the equipment further comprising, a processing unit (38) connected to the first contact device and arranged to control a predefined action when the first end of the actuating member comes into contact with the first contact device.

8. The equipment according to claim 7, the inner surface of the casing comprising a groove (60) in which the rib (51) of the first face of the base of the pushbutton is positioned.

9. The equipment according to claim 7 or 8, comprising a pushbutton according to claim 2, the first contact device comprising at least two conductive track portions (61a, 61b) printed on the printed circuit (36), the first pad being arranged to short-circuit the two conductive track portions when the first end of the actuating member (43) comes into contact with the two conductive track portions.

10. The equipment according to any one of claims 7 to 9, the printed circuit (36) comprising at least a second contact device arranged to detect at least a second pad (55) electrically conductive which is optionally present on the second face of the base of the pushbutton, the processing unit being arranged to configure the equipment depending on a number and/or a position of the detected second pads.

11. The equipment according to any one of claims 7 to 10, the printed circuit (36) comprising at least one contact device, called third contact device, arranged to detect at least one protrusion (62), optionally present by extending from the base of the pushbutton, radially, outward from it, the processing unit being arranged to configure the equipment depending on a number and/or a position of the detected protrusions.

12. The equipment according to any one of claims 7 to 11, the equipment being a speaker (10).

13. The equipment according to claim 12 and one of claims 10 or 11, the configuration of the speaker consisting in giving it a position in a multi-channel audio system.
